# EUROPÄISCHE PATENTSCHRIFT

(11) **EP 0 509 386 B1**
(45) Veröffentlichungstag und Bekanntmachung des Hinweises auf die Patenterteilung: **03.07.1996**
(21) Anmeldenummer: 92106099.2
(22) Anmeldetag: 09.04.1992
(51) Int. Cl.: G07F 17/34, G07F 5/18

(54) **Geldbetätigter Spielautomat mit Fernbedienung**
Remotely controlled money-activated gaming machine
Machine de jeu télécommandée, actionnée par pièces de monnaie

(30) Priorität: 13.04.1991 DE 4112188
(43) Veröffentlichungstag der Anmeldung: 21.10.1992
(73) Patentinhaber: NSM AKTIENGESELLSCHAFT, D-55411 Bingen (DE)
(72) Erfinder: Schulze, Ulrich, W-6200 Wiesbaden (DE); Niederlein, Horst, W-6530 Bingen (DE)
(74) Vertreter: Becker, Bernd, Dipl.-Ing.

(56) Entgegenhaltungen:
- EP-A- 0 024 184
- EP-A- 0 178 278
- WO-A-91/09369

## Beschreibung

Die Erfindung bezieht sich auf einen geldbetätigten Spielautomaten mit einer Symbol-Spieleinrichtung, deren Gewinnsymbole tragende Umlaufkörper nach ihrer Stillsetzung durch eine zentrale Steuereinheit zufallsgesteuert ein Spielergebnis anzeigen, mit gegebenenfalls einer Risiko-Spieleinrichtung, einer Ausspieleinrichtung oder dergleichen, mit Anzeigen für die Darstellung des Gewinns, des Guthabens oder dergleichen und mit einer zugeordneten tastengesteuerten Fernbedienung, wobei der Spielautomat einen mit der Steuereinheit gekoppelten Empfänger enthält, der durch einen entsprechenden Sender in der Fernbedienung beaufschlagbar ist.

Derartige geldbetätigte Spielautomaten sind in den verschiedensten Ausführungen bekannt. Sie besitzen meist drei von außen durch Fenster einsehbare, Symbole tragende Umlaufkörper, die walzen- oder scheibenförmig oder als Klappkarten-Karussell ausgebildet sein können. Die Umlaufkörper werden nacheinander stillgesetzt, und nachdem alle Umlaufkörper zum Stillstand gekommen sind, entscheidet die Symbolkombination über Gewinn oder Verlust. In unterschiedlicher Höhe werden Geld- oder Sonderspielgewinne in Aussicht gestellt. Bei den Sonderspielgewinnen kommt ein Gewinnschlüssel mit gegenüber dem Normalspiel erhöhter Gewinnchance zur Anwendung. In der Regel wird an solchen Spielautomaten in Spielhallen, Gaststätten und dergleichen im Stehen gespielt. Das ist ermüdend, wenn sich der Spieler lange Zeit an dem Spielautomat aufhält.

Aus der DE-OS 26 26 218 ist bereits ein Fernbedienungsteil zur Fernbedienung von Mitteln zum Starten und Stoppen von Rotationskörpern sowie Mitteln zum Ausspielen und erneuten Speichern von Sonderspielen an einem Geldspielautomaten bekannt. Das Fernbedienungsteil arbeitet mit ultraschall einer Frequenz von 20 bis 30 kHz. Dabei werden Relais betätigt, deren Kontakte den Kontakten der von Hand zu betätigenden Tasten elektrisch in Reihe oder parallel liegen und somit die Steuerung des Spielautomaten bewirken. Wenn sich ein anderer in der Gaststätte bzw. in der Spielhalle anwesender Besucher oder Spieler zwischen dem Spielautomat und dem Fernbedienungsteil aufhält bzw. sich dort bewegt oder an dem Spielautomat vorbeigeht, so befindet sich der Spielautomat im Schatten des Ultraschalles und kann daher über das Fernbedienungsteil nicht bedient werden.

Um diesen Nachteil zu beseitigen ist bereits aus dem DE-GM 90 03 369 ein Spielautomat mit einer zugeordneten Fernbedienung ekannt, bei der ein Infrarotsender mit mehreren Tasten vorgesehen ist, mit dem durch Druck auf eine bestimmte Taste eine Infrarotstrahlung einer bestimmten Frequenz zu senden ist, wobei an dem Spielautomat ein entsprechender auf die Frquenzen des Infrarotsenders abgestimmter Infrarotempfänger angeordnet ist, der nach Empfang einer Infrarotstrahlung einen elektrischen Impuls zur Steuerung des Spielautomaten bildet. Auf diese Weise gelangt man zwar zu einem Spielautomat, der ständig bedient werden kann, und zwar auch dann, wenn sich eine Person unmittelbar vor dem Spielautomat befindet, jedoch erhält hierbei der Spieler aufgrund des fehlenden Blickkontaktes zu dem Spielautomat keine Information über den Spielablauf. Das gleiche tritt natürlich auf, wenn der Spieler sich in relativ weiter Entfernung zu dem Spielautomat befindet, da dann das Spielgeschehen nicht mehr visuell exakt zu verfolgen ist. Darüber hinaus können mit der vorbekannten Fernbedienung nur verhältnismäßig wenig Funktionen des Spielautomaten gesteuert werden.

Des weiteren offenbart die EP-A-0 024 184 einen geldbetätigten Spielautomaten mit einer Symbol-Spieleinrichtung, mit gegebenenfalls einer Risiko-Spieleinrichtung, einer Ausspieleinrichtung oder dergleichen, mit Anzeigen für die Darstellung des Gewinns, des Guthabens oder dergleichen und mit einem zugeordneten, tastengesteuerten Handgerät, wobei der Spielautomat einen mit der Steuereinheit gekoppelten Sender, der einen entsprechenden Empfänger im Handgerät beaufschlagt, aufweist, und das Handgerät eine Anzeige für das aktuelle Guthaben enthält. Hierbei erfolgt eine Übertragung der Gewinne vom Spielautomaten zum Handgerät und dort wird dem Spieler ständig das Guthaben angezeigt. Ferner offenbart die EP-A-0 024 184 einen ferngesteuerten Spielautomaten, wobei über zwei Sender-Empfänger-Systeme sämtliche Funktionen einzeln oder insgesamt bidirektional übertragbar sind. Diese Ausgestaltung betrifft jedoch keinen Geldspielautomaten nach dem Oberbegriff des Anspruches 1, sondern ein Video-Tennisspiel.

Der Erfindung liegt die Aufgabe zugrunde, einen geldbetätigten Spielautomaten der eingangs genannten Art zu schaffen, bei dem die Einwirkungsmöglichkeiten über die Fernbedienung auf den Spielablauf des Spielautomaten erhöht sind und gleichzeitig Informationen über den Spielablauf, auch bei Sichtbehinderung auf den Spielautomaten, dem Spieler zur Verfügung stehen.

Diese Aufgabe wird erfindungsgemäß dadurch gelöst, daß der Spielautomat einen mit der Steuereinheit gekoppelten Sender enthält, der einen entsprechenden Empfänger in der Fernbedienung beaufschlagt und ein den Anzeigen des Spielautomaten analoges Display in der Fernbedienung ansteuert, das dem Spieler Informationen über den Spielablauf gibt, wobei über die beiden Sender-Empfänger-Syteme sämtliche Funktionen einzeln oder insgesamt bidirektional übertragbar sind.

Durch diese Maßnahmen ist es möglich, zum einen sämtliche am Spielautomat möglichen Eingriffe in den Ablauf des Spielgeschehens parallel dazu auch an der Fernbedienung vorzunehmen und zum anderen die Fernbedienung, da sie mit dem Spielautomaten kommuniziert, als Informationsträger für den Ablauf des Spielgeschehens auszubilden. Damit kann der Spieler unabhängig vom Sichtkontakt zum Spielautomat sein Spiel durchführen, wobei der Unterhaltungswert für den Spieler erhalten bleibt.

Bei einer vorteilhaften Ausgestaltung der Erfindung enthält die Fernbedienung zur Bespielung des Spielautomaten eine mikrocomputergesteuerte Geldverarbeitungseinrichtung mit einer zugehörigen Geldeingabe sowie gegebenenfalls einer Geldausgabe. Hierdurch ist dem Spieler die Möglichkeit gegeben, den Spielautomat von seinem Platz aus, d.h. ohne unmittelbar an den Spielautomat zu gehen, in Tätigkeit zu setzen. Zweckmäßigerweise erfolgt hierbei die Eingabe einer bestimmten Geldmenge in die Geldverarbeitungseinrichtung der Fernbedienung über eine Kreditkarte. Zur Erhöung des Spielanreizes ist bei einer weiteren vorteilhaften Ausgestaltung der erfindungsgemäßen Lösung eine Eingabe von Freispielen über eine von der Fernbedienung auslesbaren Code-Karte vorgesehen. Hierdurch besteht für die die Aufsicht über den Spielautomat führende Person die Möglichkeit ausgewählten Spielern Freispiele zukommen zu lassen.

Zweckmäßigerweise enthält die Bedieneroberfläche der Fernbedienung in analoger Weise sämtliche Bedienelemente, Anzeigen sowie gegebenenfalls in digitalisierter Ausgestaltung die Symbol-Spieleinrichtung des Spiel automaten. So ergibt sich eine Fernbedienung, die in ihrer Funktion voll dem Spielautomaten entspricht.

Um die von dem Spielautomaten vorgegebene Spielzeit für ein einzelnes Spiel verkürzen zu können, weist nach einer vorteilhaften Weiterbildung der Erfindung die Fernbedienung eine Schnellstopp-Taste auf, durch die die Laufzeit der Umlaufkörper verkürzbar ist.

Weiterhin ist bevorzugt vorgesehen, daß die Fernbedienung in einem Tisch, einer Theke oder dergleichen fest eingebaut ist. Dies verhindert einen Diebstal der Fernbedienung.

Um gleichzeitig mehreren Spielern die Bedienung des Spielautomaten zu ermöglichen, sind bevorzugt mehrere Fernbedienungen vorgesehen.

Nach einer weiteren vorteilhaften Ausgestaltung der Erfindung ist unmittelbar über die Fernbedienung mittels einer entsprechenden Taste ein bestimmtes Spielelement einer Spieleinrichtung bedienbar. So ergibt sich die Möglichkeit, unter den Spielern Wettspiele durchzuführen und zwar beispielsweise derart, daß jeder Spieler ein im Ablesefenster eines bestimmten Umlaufkörpers erscheinendes Symbol vorhersagt und anschließend nur dieser Umlaufkörper in Tätigkeit gesetzt wird, der dann zufallsgesteuert unter Anzeige eines seiner Symbole im Ablesefenster stehen bleibt. Derjenige Spieler, der dieses Symbol vorhergesagt hat, hat dann die Wette gewonnen.

Der der Erfindung zugrundeliegende Gedanke wird in der nachfolgenden Beschreibung anhand eines Ausführungsbeispieles, das in der Zeichnung dargestellt ist, näher erläutert. Die einzige Figur der Zeichnung zeigt einen Spielautomat mit zugehöriger Fernbedienung.

Das die Symbol-Spieleinrichtung 1 aufnehmende Gehäuse 2 des geldbetätigten Spielautomaten 3 mit Gewinnmöglichkeit weist auf seiner Frontseite 4 Ablesefenster 5 auf, hinter denen drei nebeneinander angeordnete, scheibenförmig ausgebildete Umlaufkörper 6 der Symbol-Spieleinrichtung 1 vorgesehen sind. Die Umlaufkörper 6 werden nach dem Inlaufsetzen zu Spielbeginn während oder zum Ende des Spiels unter Zufallseinfluß zum Stillstand gebracht. In einer Mehrzahl möglicher Rastpositionen kommen die Umlaufkörper 6 zum Stilltand. Den Rastpositionen sind auf dem Umfang der Umlaufkörper 6 Symbole 7 zugeordnet, die der Anzeige des Spielergebnisses in den Ablesefenstern 5 dienen. Bei dem vorliegenden Beispiel sind zwei Symbole 7 des linken Umlaufkörpers 6, ein Symbol 7 des mittleren Umlaufkörpers 6 sowie zwei Symbole 7 des rechten Umlaufkörpers 6 sichtbar. Aus den angezeigten Symbolen 7 kann der Spieler das Spielergebnis ablesen, insbesondere auch, ob sich ein Gewinn nach einem auf dem Gehäuse erläuterten Gewinnschlüssel aus einer Kombination der angezeigten Symbole 7 ergeben hat.

Im unteren Bereich des Spielautomaten 3 befindet sich eine Taste 8, mit der die in der Symbol-Spieleinrichtung 1 angezeigten Symbole gehalten bzw. nachgestartet werden können. Im Falle eines Gewinns kann eine Gewinnausgabe in bar, d.h. durch Münzauswurf in die Ausgabeschale 9, oder durch Aufaddieren in einer Münzspeicheranzeige 10 erfolgen, wobei das Guthaben durch Betätigung einer Rückgabetaste 11 in die Ausgabeschale 9 abrufbar ist. Der im oberen Bereich des Spielautomaten 3 liegende Münzeinwurfschlitz 12 gehört zu einer nicht näher dargestellten Münzverarbeitungseinrichtung.

Weiterhin weist der Spielautomat zwei Gewinnanzeige-Leitern 13 aus mehreren gewinnindividuellen, beleuchtbaren Anzeigeelementen 14 auf, in denen Gewinne aufgrund bestimmter Symbolkomtinationen durch Ausspielung ermittelt werden. Die Gewinnanzeige-Leitern 13 zeigen im oberen Bereich Sonderspielgewinne und im unteren Bereich Geldgewinne an. Sonderspiele bieten dem Spieler eine höhere Gewinnerwartung, indem bereits ein bestimmtes Symbol in einem bestimmten Ablesefenster 5 zu einem 3.--DM-Gewinn führt. Der in einer der Gewinnanzeige-Leitern 13 angezeigte Gewinn kann risikiert werden. Dies geschieht dadurch, daß das nächst höhere Anzeigeelement 14 in Bezug auf das beleuchtete, den Gewinnn anzeigende Anzeigeelement 14 im Wechsel mit dem unterhalb der zugehörigen Gewinnanzeige-Leiter 13 angebrachten Anzeigefeld 15 mit der Beschriftung "0" blinkt. Bei Betätigung einer entsprechenden Risiko-Taste 16 wird entweder der nächst höhere Gewinn erzielt oder verloren. Dieser Vorgang kann bis zur Erzielung des Höchstgewinnes fortgesetzt werden. Die Sonderspielgewinne werden in einer Sonderspieleanzeige 17 und die Geldgewinne in der Münzspeicheranzeige 10 aufaddiert.

Hinter der Frontscheibe 4 des Spielautomaten 3 sind nebeneinanderliegend ein mit Infrarotstrahlung arbeitender Sender 18 und ein auf Infrarotstrahlung reagierender Empfänger 19 angeordnet, die beide mit einer zentralen Steuereinheit 20 des Spielautomaten 3 verbunden sind. Dem Sender 18 ist ein entsprechender Empfänger 21 und dem Empfänger 19 ein entsprechender Sender 22 in einer separaten, mit einer Steuereinheit versehenen Fernbedienung 23 zugeordnet. Die Fernbedienung 23 hat der der Funktion der Tasten 8 und 16 des Spielautomaten 3 entsprechende Tasten 24 und 25. Des weiteren ist die Fernbedienung 23 mit einem Display 26 ausgerüstet, dessen einzelne Anzeigefelder 27 analog zu den Ablesefenstern 5 der Symbol-Spieleinrichtung 1 ausgeführt sind. Unterhalb des Display 26 befindet sich ein der Sonderspieleanzeige 17 zugeordnetes Display 28 und ein der Münzspeicheranzeige 10 zugeordnetes Display 29. Weiterhin ist die Fernbedienung 23 noch mit zwei den Gewinnanzeige-Leitern 13 entsprechenden Displays 30 versehen. Mit Hilfe einer Taste 31 kann der mittlere Umlaufkörper 6 der Symbol-Spieleinrichtung 1 als sogenanntes Vorspiel separat gestartet werden. Schließlich weist die Fernbedienung 23 noch eine Geldeingabe 32 auf, die mit einer in die Fernbedienung 23 integrierten, microcomputergesteuerten Geldverabeitungseinrichtung gekoppelt ist.

Wenn beispielsweise die Taste 24 der Fernbedienung 23 gedrückt wird, so sendet der Sender 22 eine Infrarotstrahlung einer bestimmten Frequenz aus. Diese Infrarotstrahlung wird von dem Empfänger 19 des Spielautomaten 3 empfangen, der in Abhängigkeit von der Frequenz der empfangenen Infra-rotstrahlung einen elektrischen Impuls an die zentrale Steuereinheit 20 gibt, wodurch die Steuereinheit die entsprechende Funktion auslöst. Ändert sich beispielsweise die Anzeige der Sonderspieleanzeige 17, so sendet der Sender 18 des Spielautomaten 3 eine Infrarotstrahlung einer bestimmten Frequenz aus. Diese Infrarotstrahlung wird von dem Empfänger 21 der Fernbedienung 23 empfangen, der in Abhängigkeit von der Frequenz der Infrarotstrahlung einen elektrischen Impuls an die Steuereinheit der Fernbedienung 23 gibt, die das Display 28 der Fernbedienung 23 entsprechend der auftretenden Änderung ansteuert. In analoger Weise werden die übrigen Displays der Fernbedienung beaufschlagt.

Die Erfindung ist nicht auf das dargestellte und beschriebene Ausführungsbeispiel beschränkt.

Maßgeblich ist der Schutzbereich der Ansprüche, vgl, Art. 69 EPÜ und dass Protokoll über dessen Auslegung.

## Patentansprüche

1. Geldbetätigter Spielautomat mit einer Symbol-Spieleinrichtung (1), deren Gewinnsymbole (7) tragende Umlaufkörper (6) nach ihrer Stillsetzung durch eine zentrale Steuereinheit (20) zufallsgesteuert ein Spielergebnis anzeigen, mit gegebenenfalls einer Risiko-Spieleinrichtung (16), einer Ausspieleinrichtung oder dergleichen, mit Anzeigen (13) für die Darstellung des Gewinns, des Guthabens oder dergleichen und mit einer zugeordneten, tastengesteuerten Fernbedienung (23), wobei der Spielautomat einen mit der Steuereinheit (20) gekoppelten Empfänger (19) enthält, der durch einen entsprechenden Sender (22) in der Fernbedienung (23) beaufschlagbar ist, dadurch gekennzeichnet, daß der Spielautomat (3) einen mit der Steuereinheit (20) gekoppelten Sender (18) enthält, der einen entsprechenden Empfänger (21) in der Fernbedienung (23) beaufschlagt und ein den Anzeigen (13) des Spielautomaten analoges Display (28) in der Fernbedienung (23) ansteuert, das dem Spieler Informationen über den Spielablauf gibt, wobei über die beiden Sender-Empfänger-Systeme sämtliche Funktionen einzeln oder insgesamt bidirektional übertragbar sind.

2. Geldbetätigter Spielautomat nach Anspruch 1, dadurch gegekennzeichnet, daß die Fernbedienung (23) zur Bespielung des Spielautomaten (3) eine mikrocomputergesteuerte Geldverarbeitungseinrichtung mit einer zugehörigen Geldeingabe (32) sowie gegebenenfalls einer Geldausgabe enthält.

3. Geldbetätigter Spielautomat nach Anspruch 2, dadurch gekennzeichnet, daß die Eingabe einer bestimmten Geldmenge in die Geldverarbeitungseinrichtung der Fernbedienung (23) über eine Kreditkarte erfolgt.

4. Geldbetätigter Spielautomat nach einem der Ansprüche 1 bis 3, dadurch gekennzeichnet, daß eine Eingabe von Freispielen über eine von der Fernbedienung (23) auslesbaren Code-Karte vorgesehen ist.

5. Geldbetätigter Spielautomat nach einem der Ansprüche 1 bis 4, dadurch gekennzeichnet, daß die Bedieneroberfläche der Fernbedienung (23) in analoger Weise sämtliche Bedienelemente, Anzeigen sowie gegebenenfalls in digitalisierter Ausgestaltung die Symbol-Spieleinrichtung des Spielautomaten enthält.

6. Geldbetätigter Spielautomat nach einem der Ansprüche 1 bis 5, dadurch gekennzeichnet, daß die Fernbedienung (23) eine Schnellstop-Taste aufweist, durch die die Laufzeit der Umlaufkörper (6) verkürzbar ist.

7. Geldbetätigter Spielautomat nach einem der Ansprüche 1 bis 6, dadurch gekennzeichnet, daß die Fernbedienung (23) in einem Tisch, einer Theke oder dergleichen fest eingebaut ist.

8. Geldbetätigter Spielautomat nach einem der Ansprüche 1 bis 7, dadurch gekennzeichnet, daß mehrere Fernbedienungen (23) vorgesehen sind.

9. Geldbetätigter Spielautomat nach einem der Ansprüche 1 bis 8, dadurch gekennzeichnet, daß unmittelbar über die Fernbedienung (23) mittels einer entsprechenden Taste (31) ein bestimmtes Spielelement (6) einer Spieleinrichtung (1) bedienbar ist.

## Claims

1. An automatic gaming machine actuated by money, and comprising a symbol playing device (1) of which revolving bodies (6) carrying win-symbols (7) are brought to a stop by chance under control of a central controlling device (20) to indicate a result of play, there being if needed a risk-play device (16) and a play-off device or the like, and comprising indicators (13)* for display of the winnings, of the credit or the like, and comprising an associated remote operator unit (23) controlled by touch keys, for which the automatic gaming machine includes a receiver (19) coupled with the controlling device (20) and responsive to an associated transmitter (22) in the remote operator unit (23); CHARACTERIZED IN THAT the automatic gaming machine (3) includes a transmitter (18) which is coupled to the control unit (20), which transmitter transmits to an associated receiver (21) in the remote operator unit (23) and controls a display (28) in the remote operator unit (23) analogous to the indicators (13)* of the automatic gaming machine, and this display gives the player informations about the course of the game, such that all the functions are transmitted, singly or all together, bidirectionally over the two transmitter-receiver systems.

2. An automatic gaming machine actuated by money according to Claim 1 CHARACTERIZED IN THAT for playing on the automatic gaming machine (3), the remote operator unit (23) includes a microcomputer controlled money processing device with an associated input (32) for money and, if necessary, with an output for money.

3. An automatic gaming machine actuated by money according to Claim 2 CHARACTERIZED IN THAT the feeding in of a certain amount of money into the money processing device of the remote operator unit (23) takes place by means of a credit card.

4. An automatic gaming machine actuated by money according to any one of Claims 1 to 3 CHARACTERIZED IN THAT an input of free games is provided by means of a coded ticket which can be read off by the remote operator unit (23).

5. An automatic gaming machine actuated by money according to any one of Claims 1 to 4 CHARACTERIZED IN THAT the service panel of the remote operator unit (23) includes in an analogous manner all the operator elements, indicators, and the symbol playing device. if necessary in digitalized format, of the automatic gaming machine.

6. An automatic gaming machine actuated by money according to any one of Claims 1 to 5 CHARACTERIZED IN THAT the remote operator unit (23) comprises a rapid stop button by which the duration of rotation of the rotating bodies (6) can be shortened.

7. An automatic gaming machine actuated by money according to any one of Claims 1 to 6 CHARACTERIZED IN THAT the remote operator unit (23) is built firmly into a table, a counter or the like.

8. An automatic gaming machine actuated by money according to any one of Claims 1 to 7 CHARACTERIZED IN THAT several remote operator units (23) are provided.

9. An automatic gaming machine actuated by money according to any one of Claims 1 to 8 CHARACTERIZED IN THAT a certain gaming element (6) of a playing device (1) is operable directly from the remote operator unit (23) by a corresponding touch key (31).

## Revendications

1. Automate de jeu actionné par monnaie comportant un dispositif de jeu à symboles (1), dont les corps tournants (6) portant des symboles de gain (7), indiquent, après leur arrêt, sous la commande aléatoire d'une unité de commande centrale (20), un résultat de jeu, comportant le cas échéant un dispositif de jeu à risque (16), un dispositif de mise en jeu ou similaire, comportant des affichages (13) pour la représentation du gain, du crédit ou similaire et comportant une télécommande (23) associée, commandée par touches, l'automate de jeu contenant un récepteur (19), couplé à l'unité de commande (20), qui peut être sollicité par un émetteur correspondant (22) dans la télécommande (23), caractérisé en ce que l'automate de jeu (3) contient un émetteur (18) couplé à l'unité de commande (20), qui sollicite un récepteur correspondant (21) dans la télécommande (23) et commande dans la télécommande (23) un affichage (28), analogue aux affichages (13) de l'automate de jeu, qui fournit au joueur des informations sur le déroulement du jeu, toutes les fonctions pouvant être transmises bidirectionnellement, individuellement ou ensemble, par les deux systèmes émetteurs-récepteurs.

2. Automate de jeu actionné par monnaie selon la revendication 1, caractérisé en ce que la télécommande (23) contient, pour jouer sur l'automate de jeu (3), un dispositif de traitement de monnaie commandé par micro-ordinateur avec une entrée de monnaie correspondante (32) ainsi que le cas échéant une sortie de monnaie.

3. Automate de jeu actionné par monnaie selon la revendication 2, caractérisé en ce que l'entrée d'une quantité de monnaie déterminée dans le dispositif de traitement de monnaie de la télécommande (23), s'effectue par une carte de crédit.

4. Automate de jeu actionné par monnaie selon l'une des revendications 1 à 3, caractérisé en ce qu'une entrée de jeux gratuits est prévue par une carte à code lisible par la télécommande (23).

5. Automate de jeu actionné par monnaie selon l'une des revendications 1 à 4, caractérisé en ce que la face de commande de la télécommande (23) contient, de manière analogique, tous les éléments de commande, affichages ainsi que le cas échéant sous forme numérique, le dispositif de jeu à symboles de l'automate de jeu.

6. Automate de jeu actionné par monnaie selon l'une des revendications 1 à 5, caractérisé en ce que la télécommande (23) comporte une touche d'arrêt rapide au moyen de laquelle la durée de roulement des corps tournants (6) peut être raccourcie.

7. Automate de jeu actionné par monnaie selon l'une des revendications 1 à 6, caractérisé en ce que la télécommande (23) est montée fixe dans une table, un comptoir ou similaire.

8. Automate de jeu actionné par monnaie selon l'une des revendications 1 à 7, caractérisé en ce que plusieurs télécommandes (23) sont prévues.

9. Automate de jeu actionné par monnaie selon l'une des revendications 1 à 8, caractérisé en ce qu'un élément de jeu déterminé (6) d'un dispositif de jeu (1) peut être directement commandé par la télécommande (23), au moyen d'une touche correspondante (31).
